# EUROPÄISCHE PATENTSCHRIFT

(11) **EP 1 458 956 B1**
(45) Veröffentlichungstag und Bekanntmachung des Hinweises auf die Patenterteilung: **07.05.2008**
(21) Anmeldenummer: 02799032.4
(22) Anmeldetag: 19.12.2002
(51) Int. Cl.: F01L 13/00

(54) **VORRICHTUNG ZUR VARIABLEN BETÄTIGUNG DER LADUNGSWECHSELVENTILE IN HUBKOLBENMOTOREN**
DEVICE FOR VARIABLE ACTUATION OF THE GAS EXCHANGE VALVES IN INTERNAL COMBUSTION PISTON ENGINES
DISPOSITIF POUR ACTIONNER DE MANIERE VARIABLE LES SOUPAPES DE CHANGEMENT DE CHARGE DANS DES MOTEURS A PISTON ALTERNATIF

(30) Priorität: 20.12.2001 DE 10162797
(43) Veröffentlichungstag der Anmeldung: 22.09.2004
(73) Patentinhaber: Fraunhofer-Gesellschaft zur Förderung der angewandten Forschung e.V., 80686 München (DE)
(72) Erfinder: SCHÖN, Helmut, A-6820 Frastanz (AT); KUHN, Peter, 69469 Weinheim (DE)
(74) Vertreter: Pietruk, Claus Peter
(86) Internationale Anmeldenummer: PCT/DE2002/004666
(87) Internationale Veröffentlichungsnummer: WO 2003/054362

(56) Entgegenhaltungen:
- DE-A- 3 833 540
- DE-A- 10 031 783
- BERG M ET AL: "DELTA-ST EIN NEUES GETRIEBE ZUR VARIABLEN VENTILSTEUERUNG IN HUBKOLBENMOTOREN" MTZ MOTORTECHNISCHE ZEITSCHRIFT, FRANCKH'SCHE VERLAGSHANDLUNG,ABTEILUNG TECHNIK. STUTTGART, DE, Bd. 53, Nr. 10, 1. Oktober 1992 (1992-10-01), Seiten 484-491, XP000305458 ISSN: 0024-8525

## Beschreibung

Es ist bekannt, daß der Hubverlauf der Ladungswechselventile in Hubkolbenmotoren einen entscheidenden Einfluß auf das Betriebsverhalten und die Betriebswerte des Motors hat. Insbesondere zur Verminderung der Ladungswechselverluste bei ladungsmassengesteuerten Motoren ist ein im Motorbetrieb kontinuierlich veränderbarer Ventilhubverlauf wünschenswert. Dabei kann sowohl eine Veränderung des Hubverlaufs von Ein- und Auslaßventilen, als auch eine Veränderung nur bei den Einlaßventilen vorteilhaft sein. Für die technische Umsetzung einer solchen variablen Ventilsteuerung sind u.a. viergliedrige Ventilgetriebe (z.B. "delta-st, Ein neues Getriebe zur variablen Ventilsteuerung in Hubkolbenmotoren" MTZ, No.10, 53 (1992) Oktober; DE 38 33 540 C2, DE 43 22 449 A1, BMW-valvetronic) bekannt. Solche Ventilgetriebe ermöglichen eine kontinuierliche Veränderung des Ventilhubverlaufs im Motorbetrieb.

Der im Patentanspruch 1 angegebenen Erfindung liegt die Aufgabe zugrunde, die vom Motor gestellten Anforderungen an eine variable Ventilsteuerung besser als nach dem Stand der Technik zu erfüllen. Diese Anforderungen beschreiben sich zum einen in der Gestaltung der einzelnen Ventilhubverläufe, der erzeugbaren Schar an Ventilhubverläufen und zum anderen in der Größe der mechanischen Verluste durch Reibung beim Antrieb der Ventile. Die einzelnen Ventilhubverläufe und die erzeugbare Schar an Ventilhubverläufen müssen möglichst frei hinsichtlich Öffnungswinkel, Schließwinkel, Ventilhub, Ventilbeschleunigungsverlauf und Phasenlage zum Kurbelwinkel gestaltbar sein. Die Verluste durch mechanische Reibung sind möglichst klein zu halten. Diese Anforderungen sind möglichst ohne zusätzlichen Bauaufwand, insbesondere Bauhöhe zu erfüllen.

Die Aufgabe wird durch die im Patentanspruch 1 aufgeführten Merkmale eines Getriebes zur Betätigung der Ventile gelöst.

Das Getriebe besteht aus einer antreibenden Welle (W), welche im Gehäuse (G) in einem Drehgelenk (wg) umlauffähig geführt ist und welche über ein Kurvengelenk (zw) ein Zwischenglied (Z) betätigt. Dieses Zwischenglied (Z) stützt sich zum einen über ein Kurvengelenk (zg) im Gehäuse (G), zum Beispiel im Zylinderkopf ab und ist mit einem Abtriebsglied (A) wirkverbunden. Das Kurvengelenk (zg) zwischen dem Zwischenglied (Z) und dem Gehäuse (G) besteht aus einem eine Rast bildenden Abschnitt und aus einem Steuerabschnitt. Zur Veränderung des Ventilhubes ist vorgesehen, die Position (a) des Steuerabschnittes zum Drehgelenk (wg) der Welle (W) im Gehäuse (G) im Motorbetrieb veränderbar zu gestalten. Das Abtriebsglied (A) ist im Gehäuse (G) eindeutig, beispielsweise in einem Drehgelenk (ag) geführt und überträgt die Bewegung auf mindestens ein Ventil (V).

Die mit der Erfindung erzielten Vorteile ergeben sich daraus, daß das Zwischenglied (Z) mit dem Abtriebsglied (A) über ein Kurvengelenk (za) verbunden ist und hierdurch die Zahl der Gelenkwertigkeiten an dem von der Welle (W) angetriebenen Zwischenglied (Z) und gleichzeitig die Summe der Gelenkwertigkeiten des Getriebes vermindert wird. Im Gegensatz zu dem bekannten Stand der Technik hat das Getriebe einen zusätzlichen Bewegungsfreiheitsgrad, welcher eine Verschiebung des Zwischengliedes (Z) relativ zum Abriebsglied (A) entlang der Kurve des Kurvengelenkes (za) zwischen Zwischenglied (Z) und Abtriebsglied (A) und gleichzeitig eine Drehung des Zwischengliedes (Z) relativ zum Abriebsglied (A) um das Kurvengelenk (za) zwischen Zwischenglied (Z) und Abtriebsglied (A) zulässt. Mit dem erfindungsgemäßen Kurvengelenk (za) zwischen dem Zwischenglied (Z) und dem Abtriebsglied (A) ist die Bewegung des Zwischengliedes (Z) und damit die Bewegungsübertragung von der antreibenden Welle (W) auf das Abtriebsglied (A) und damit auf das Ventil (V) mit größerer Freiheit als beim Stand der Technik gestaltbar.

Der zusätzliche Bewegungsfreiheitsgrad bewirkt ein Abrollen des Zwischengliedes (Z) am Abtriebsglied (A). Durch diese Drehbewegung wird eine Verdrängungsströmung des Schmiermittels bewirkt, die ihrerseits den Aufbau eines tragfähigen Schmierfilms im Kontakt von Zwischenglied (Z) und Abtriebsglied (A) maßgeblich unterstützt. Zusätzlich reduziert die Drehbewegung teilweise die Gleitgeschwindigkeit im Kontaktpunkt durch Abrollen. Jeder dieser Effekte vermindert die Reibung im erwähnten Kontaktpunkt.

Die erfindungsgemäße Gestaltung besitzt zudem den Vorteil, keinen gegenüber dem Stand der Technik erhöhten Platzbedarf zu verursachen.

In Patentanspruch 2 ist die vorteilhafte Gestaltung der Kontur (Kza oder Kaz) einer der beiden Kontaktpartner im Kurvengelenk (za) zwischen Zwischenglied (Z) und Abtriebsglied (A) als ebene Fläche beschrieben.

Hierdurch ist die Herstellung der Bauteile kostengünstiger und fertigungsgenauer als bei frei gestalteter Kontur beider Getriebeglieder.

In Patentanspruch 3 ist die vorteilhafte Gestaltung der Kontur (Kaz oder/und Kza) mindestens einer der beiden Kontaktpartner im Kurvengelenk (za) zwischen Zwischenglied (Z) und Abtriebsglied (A) als Kreisbogen beschrieben. Hierdurch ist die Herstellung der Bauteile kostengünstiger und fertigungsgenauer als bei frei gestalteter Kontur der Getriebegtieder.

In den Patentansprüchen 4 - 7 sind weitere vorteilhafte Gestaltungen der Kurvengelenke beschrieben.

Durch eine Gestaltung eines Kurvengelenkes derart, daß die kurvengelenkbestimmende Kontur ausschließlich dem einen Kontaktpartner zugeordnet wird, wird die Kontur des anderen Kontaktpartners ein Kreisbogen oder ein Kreis, welcher vorteilhaft als umlauffähige Rolle ausgebildet ist. Hierdurch wird in diesem Kurvengelenk ein Abwälzen der Kontaktpartner an der die kurvengelenkbestimmenden Form erreicht und die Tangentialbewegung auf die Lagerung der umlauffähigen Rolle verschoben. Durch die bei Gleitlagern bekannten Werkstoffe und Schmierverhältnisse und durch Verwendung eines kleinen Reibradius wird so die Reibung in diesem Kurvengelenk vermindert.

Patentanspruch 4 beschreibt eine Ausführung des Getriebes, bei welcher die kurvengelenkbestimmende Kontur des Kurvengelenkes (zg) zwischen Zwischenglied (Z) und Gehäuse (G) ausschließlich durch die Kontur (Kzg1) am Zwischenglied (Z) gebildet wird und die Kontur (Kgz1) der gehäuseseitigen Abstützung eine umlauffähige Rolle ist (Abbildung 2).

Patentanspruch 5 beschreibt eine Ausführung des Getriebes, bei welcher die kurvengelenkbestimmende Kontur des Kurvengelenkes (zg) zwischen Zwischenglied (Z) und Gehäuse (G) ausschließlich durch die Kontur (Kgz2) am Gehäuse (G) gebildet wird und die zwischengliedseitige Kontur (Kzg2) eine umlauffähige Rolle ist (Abbildung 3).

Patentanspruch 6 beschreibt eine Ausführung des Getriebes, bei welcher die kurvengelenkbestimmende Kontur des Kurvengelenkes (zw) zwischen Zwischenglied (Z) und Welle (W) ausschließlich durch die Kontur (Kwz1) an der Welle (W) gebildet wird und die zwischengliedseitige Kontur (Kzw1) eine umlauffähige Rolle ist (Abbildung 4).

Patentanspruch 7 beschreibt eine Ausführung des Getriebes, bei welcher die kurvengelenkbestimmende Kontur des Kurvengelenkes (za) zwischen Zwischenglied (Z) und Abtriebsglied (A) ausschließlich durch die Kontur (Kaz1) am Abtriebsglied (A) gebildet wird und die zwischengliedseitige Kontur (Kza1) ein Kreisbogen (Abbildung 5) oder eine umlauffähige Rolle ist.

In Patentanspruch 8 sind Ausführungsformen beschrieben, bei denen durch mehrfache Anwendung des reibungsmindernden Effekts in den Kurvengelenken am Zwischenglied (Z) die Reibung des Getriebes weiter abgesenkt wird.

In Patentanspruch 9 sind Ausführungsformen der Kurvengelenke beschrieben, bei welchen jeweils durch Verwendung eines Wälzlagers zur Abstützung einer umlauffähigen Rolle die Reibung in den Kurvengelenken am Zwischenglied (Z) weiter vermindert wird.

Patentanspruch 10 beschreibt die vorteilhafte Gestaltung des Zwischengliedes (Z), bei welchem mindestens zwei der Kurvengelenke am Zwischenglied (Z) zwischengliedseitig durch Rotationskörper dargestellt werden und mindestens zwei der Drehmitten dieser Rotationskörper zusammenfallen. Auf diese Weise wird der Bauraum minimiert und die sich aus der Drehbeschleunigung des Zwischengliedes (Z) ergebenden Kräfte werden verkleinert.

Im Extremfall sind alle drei Kurvengelenke am Zwischenglied (Z) zwischengliedseitig durch Rotationskörper dargestellt und alle drei Drehmitten fallen zusammen (Abbildung 6). Auf diese Weise wird der kleinste Bauraumbedarf erzielt. Die Drehlage des Zwischengliedes (Z) als Bewegungsfreiheitsgrad ist dann für die Bewegungsübertragung ohne Bedeutung.

In Patentanspruch 11 ist ausgeführt, daß durch eine gemeinsame Betätigung von mehreren Abtriebsgliedern (Ai) und Ventilen (Vi) eines Zylinders durch einen Nocken (N) und ein Zwischenglied (Z) die Gelenkzahl und die bewegten Massen vermindert werden können, was vorteilhaft die Reibung vermindert und über die Verkleinerung der Zahl der Bauteile zudem den Bauaufwand verkleinert (Abbildung 7).

In Patentansprüchen 12 und 13 ist ausgeführt, daß die das Kurvengelenk (zg) zwischen Zwischenglied (Z) und Gehäuse (G) bildende Kurve (Kgz2) im Gehäuse (G) aus einem die Ventilrast bildenden Teil (g1) und einem den Steuerbereich bildenden Teil (g2) besteht. Beispielsweise kann das den Steuerbereich bildende Teil (g2) in einem Schiebeteil (S) drehbar und das Schiebeteil (S) im Gehäuse (G) verschiebbar befestigt sein. Die Verschiebeposition (rs) des Schiebeteils (S) kann beispielsweise durch einen im Gehäuse (G) befestigten Nocken (VNs) eingestellt werden. Die Drehbewegung (rd) des den Steuerbereich bildenden Teils (g2) kann durch einen im Gehäuse (G) befestigten Nocken (VNd) oder durch einen im Schiebeteil (S) befestigten Nocken (VNd) eingestellt werden. Auf diese Weise ist die Drehbewegung (rd) des den Steuerbereich bildenden Teils (g2) unabhängig von der Verschiebeposition (rs) des Schiebeteils (S) einstellbar.

Im einfachsten Fall wird die Drehbewegung (rd) durch einen im Gehäuse (G) befindlichen Nocken durch die Verschiebung (rs) des Schiebeteils (S) gesteuert.

Auf diese Weise kann zur Veränderung der Ventilhubkurve der Lage (a) der Steuerkurve in Rastrichtung verschiebbar (rv) und verdrehbar (rd) ausgeführt werden. Hierdurch wird die Gestaltungsfreiheit der Ventilhubkurve weiter erhöht. Ein Kontaktverlust der Getriebeglieder tritt nicht auf. Insbesondere kann bei gleichem Ventilöffnungswinkel die Ventilbeschleunigung und der Ventilhub zusätzlich verändert werden (Abbildung 8).

Das den Rastabschnitt bildende Teil (g1) im Gehäuse (G) kann dazu genutzt werden die Rückstellbewegung des Zwischengliedes (Z) und damit den Nockenkontakt zu gewährleisten, indem es im Gehäuse (G) drehbar gelagert ist und eine Kraft auf das Zwischenglied (Z) ausübt, welche dieses zum Nocken (N) hin bewegt.

Diese Kraft wird beispielsweise über eine Federkraft (KF) erzeugt. Bei einer derartigen Gestaltung kann der erforderliche Federweg sehr klein ausgeführt sein (Abbildung 9).

## Patentansprüche

1. Vorrichtung zur variablen Betätigung der Ladungswechselventile in Hubkolbenmotoren bestehend aus einem Gehäuse (G), einer im Gehäuse (G) drehbar gelagerten Welle (W), deren Bewegung von der Kurbelwelle abgeleitet ist, einem Abtriebsglied (A), welches im Gehäuse (G) eindeutig geführt ist und die Bewegung auf das Ladungswechselventil (V) überträgt und einem Zwischenglied (Z), welches mit der Welle (W) und mit dem Gehäuse (G) jeweils über genau ein Kurvengelenk (zw, zg) und mit dem Abtriebsglied (A) über ein weiteres Gelenk (za) verbunden ist, wobei die Kurve im Kurvengelenk (zg) zwischen Zwischenglied (Z) und Gehäuse (G) einen eine Rast bildenden Abschnitt und einen Steuerabschnitt aufweist, dessen Lage zur Welle (w) für die Veränderung der Ventilhubkurve einstellbar ist, **dadurch gekennzeichnet, dass** das Gelenk (za) zwischen Zwischenglied (Z) und Abtriebsglied (A) ein Kurvengelenk ist, womit ein Abrollen des Zwischengliedes (Z) am Abtriebsglied (A) ermöglicht wird.

2. Vorrichtung nach Anspruch 1, **dadurch gekennzeichnet, daß** eine der das Kurvengelenk (za) zwischen Zwischenglied (Z) und Abtriebsglied (A) bildenden Konturen (Kaz, Kza) am Zwischenglied (Z) und am Abtriebsglied (A) durch eine ebene Kontur gebildet wird.

3. Vorrichtung nach Anspruch 1, **dadurch gekennzeichnet, daß** mindestens eine der das Kurvengelenk (za) zwischen Zwischenglied (Z) und Abtriebsglied (A) bildenden Konturen (Kaz, Kza) am Zwischenglied (Z) und am Abtriebsglied (A) durch ein Segment eines umlauffähigen Rotationskörpers gebildet wird.

4. Vorrichtung nach den Ansprüchen 1-3, **dadurch gekennzeichnet, daß** das Kurvengelenk (zg) zwischen Zwischenglied (Z) und Gehäuse (G) durch einen im Gehäuse (G) angebrachten umlauffähigen Rotationskörper und durch eine Kurve (Kzg1) am Zwischenglied (Z) gebildet wird.

5. Vorrichtung nach den Ansprüchen 1-3, **dadurch gekennzeichnet, daß** das Kurvengelenk (zg) zwischen Zwischenglied (Z) und Gehäuse (G) durch einen am Zwischenglied (Z) angebrachten umlauffähigen Rotationskörper und durch eine Kurve (Kgz2) im Gehäuse (G) gebildet wird.

6. Vorrichtung nach den Ansprüchen 1-3, **dadurch gekennzeichnet, daß** das Kurvengelenk (zw) zwischen Zwischenglied (Z) und Welle (W) durch einen am Zwischenglied (Z) angebrachten umlauffähigen Rotationskörper und durch eine Kurve (Kwz1) an der Welle (W) gebildet wird.

7. Vorrichtung nach den Ansprüchen 1-3, **dadurch gekennzeichnet, daß** das Kurvengelenk (za) zwischen Zwischenglied (Z) und Abtriebsglied (A) durch einen am Zwischenglied (Z) angebrachten umlauffähigen Rotationskörper und durch eine Kurve (Kaz1) am Abtriebsglied (A) gebildet wird.

8. Vorrichtung nach den Ansprüchen 4-7, **dadurch gekennzeichnet, daß** wenigstens zwei der Kurvengelenke am Zwischenglied (Z) durch umlauffähige Rotationskörper gebildet werden.

9. Vorrichtung nach den Ansprüchen 4-8, **dadurch gekennzeichnet, daß** wenigstens einer der am Zwischenglied (Z) angebrachten umlauffähigen Rotationskörper durch einen Teil eines Wälzlagers gebildet wird.

10. Vorrichtung nach den Ansprüchen 8 und 9, **dadurch gekennzeichnet, daß** wenigstens zwei der Drehmitten der am Zwischenglied (Z) angebrachten umlauffähigen Rotationskörper zusammenfallen.

11. Vorrichtung nach den Ansprüchen 1-10, **dadurch gekennzeichnet, daß** von einem Zwischenglied (Z) über ein oder mehrere Abtriebsglieder (Ai) zwei oder mehrere Ventile (Vi) eines Zylinders betätigt werden.

12. Vorrichtung nach den Ansprüchen 8-11, **dadurch gekennzeichnet, daß** die das Kurvengelenk (zg) zwischen Zwischenglied (Z) und Gehäuse (G) bildende Kurve durch eine den Rastbereich bildende Kontur im Gehäuse oder an einem im Gehäuse befestigten Teil (g1) und durch eine den Steuerbereich bildende Kontur an einem anderen Teil (g2) dargestellt wird.

13. Vorrichtung nach Anspruch 6 **dadurch gekennzeichnet, daß** die das Kurvengelenk (zg) zwischen Zwischenglied (Z) und Gehäuse (G) bildende Steuerkurve bezüglich Verschiebung und Verdrehung veränderbar ist.

## Claims

1. A device for the variable actuation of the charge exchange valves in reciprocating engines, comprising a housing (G), a shaft (W) rotatably mounted in the housing (G), the motion of which shaft is derived from the crankshaft, an output member (A) which is guided in a well-defined manner in the housing (G) and transmits motion to the charge exchange valve (V), and an intermediate member (Z) which is connected to the shaft (W) and to the housing (G) in each case via exactly one cam joint (zw,zg) and to the output member (A) via a further joint (za), wherein in the cam joint (zg) between the intermediate member (Z) and the housing (G) the cam has a section forming a detent and a control section, the position of which relative to the shaft (W) can be adjusted to vary the valve lift curve, **characterised in that** the joint (za) between the intermediate member (Z) and the output member (A) is a cam joint, whereby rolling of the intermediate member (Z) on the output member (A) is made possible.

2. A device according to Claim 1, **characterised in that** one of the contours (Kaz,Kza) on the intermediate member (Z) and on the output member (A), forming the cam joint (za) between the intermediate member (Z) and the output member (A), is formed by a plane contour.

3. A device according to Claim 1, **characterised in that** at least one of the contours (Kaz,Kza) on the intermediate member (Z) and on the output member (A), forming the cam joint (za) between the intermediate member (Z) and the output member (A), is formed by a segment of a rotatable body of revolution.

4. A device according to Claims 1 to 3, **characterised in that** the cam joint (zg) between the intermediate member (Z) and the housing (G) is formed by a rotatable body of revolution mounted in the housing (G) and by a cam (Kzg1) on the intermediate member (Z).

5. A device according to Claims 1 to 3, **characterised in that** the cam joint (zg) between the intermediate member (Z) and the housing (G) is formed by a rotatable body of revolution mounted on the intermediate member (Z) and by a cam (Kgz2) in the housing (G).

6. A device according to Claims 1 to 3, **characterised in that** the cam joint (zw) between the intermediate member (Z) and the shaft (W) is formed by a rotatable body of revolution mounted on the intermediate member (Z) and by a cam (Kwz1) on the shaft (W).

7. A device according to Claims 1 to 3, **characterised in that** the cam joint (za) between the intermediate member (Z) and the output member (A) is formed by a rotatable body of revolution mounted on the intermediate member (Z) and by a cam (Kaz1) on the output member (A).

8. A device according to Claims 4 to 7, **characterised in that** at least two of the cam joints on the intermediate member (Z) are formed by rotatable bodies of revolution.

9. A device according to Claims 4 to 8, **characterised in that** at least one of the rotatable bodies of revolution mounted on the intermediate member (Z) is formed by part of a rolling bearing.

10. A device according to Claims 8 and 9, **characterised in that** at least two of the centres of rotation of the rotatable bodies of revolution mounted on the intermediate member (Z) coincide.

11. A device according to Claims 1 to 10, **characterised in that** two or more valves (Vi) of a cylinder are actuated by an intermediate member (Z) via one or more output members (Ai).

12. A device according to Claims 8 to 11, **characterised in that** the cam forming the cam joint (zg) between the intermediate member (Z) and the housing (G) is represented by a contour in the housing forming the detent portion or on a part (g1) secured in the housing, and by a contour on another part (g2) forming the control portion.

13. A device according to Claim 6, **characterised in that** the control cam forming the cam joint (zg) between the intermediate member (Z) and the housing (G) is variable in respect of displacement and rotation.

## Revendications

1. Dispositif pour actionner de manière variable les soupapes de changement de charge dans des moteurs à piston alternatif, composé d'un carter (G), d'un arbre (W) monté tournant dans le carter (G), dont le mouvement est dérivé du vilebrequin, d'un organe de sortie (A), qui est guidé de manière définie dans le carter (G) et qui transmet le mouvement à la soupape de changement de charge (V), et d'un organe intermédiaire (Z) qui est relié à l'arbre (W) et au carter (G) chaque fois par exactement une articulation curviligne (zw, zg) et à l'organe de sortie (A) par une autre articulation (za), la courbe dans l'articulation curviligne (zg) entre organe intermédiaire (Z) et carter (G) présentant une portion formant un arrêt et une portion de commande dont la position par rapport à l'arbre (W) est réglable pour modifier la courbe de levée de soupape, **caractérisé en ce que** l'articulation (za) entre organe intermédiaire (Z) et organe de sortie (A) est une articulation curviligne qui permet à l'organe intermédiaire (Z) de rouler sur l'organe de sortie (A).

2. Dispositif selon la revendication 1, **caractérisé en ce qu'**un des contours (Kaz, Kza) sur l'organe intermédiaire (Z) et sur l'organe de sortie (A) qui forment l'articulation (za) entre organe intermédiaire (Z) et organe de sortie (A) est formé par un contour plan.

3. Dispositif selon la revendication 1, **caractérisé en ce qu'**au moins un des contours (Kaz, Kza) sur l'organe intermédiaire (Z) et sur l'organe de sortie (A) qui forment l'articulation (za) entre organe intermédiaire (Z) et organe de sortie (A) est formé par un segment d'un corps de rotation capable de tourner.

4. Dispositif selon les revendications 1 à 3, **caractérisé en ce que** l'articulation curviligne (zg) entre organe intermédiaire (Z) et carter (G) est formée par un corps de rotation capable de tourner disposé dans le carter (G) et par une courbe (Kzg1) sur l'organe intermédiaire (Z).

5. Dispositif selon les revendications 1 à 3, **caractérisé en ce que** l'articulation curviligne (zg) entre organe intermédiaire (Z) et carter (G) est formée par un corps de rotation capable de tourner disposé sur l'organe intermédiaire (Z) et par une courbe (Kzg2) dans le carter (G).

6. Dispositif selon les revendications 1 à 3, **caractérisé en ce que** l'articulation curviligne (zw) entre organe intermédiaire (Z) et arbre (W) est formée par un corps de rotation capable de tourner disposé sur l'organe intermédiaire (Z) et par une courbe (Kwz1) sur l'arbre (W).

7. Dispositif selon les revendications 1 à 3, **caractérisé en ce que** l'articulation curviligne (za) entre organe intermédiaire (Z) et organe de sortie (A) est formée par un corps de rotation capable de tourner disposé sur l'organe intermédiaire (Z) et par une courbe (Kaz1) sur l'organe de sortie (A).

8. Dispositif selon les revendications 4 à 7, **caractérisé en ce qu'**au moins deux des articulations curvilignes sur l'organe intermédiaire (Z) sont formées par des corps de rotation capable de tourner.

9. Dispositif selon les revendications 4 à 8, **caractérisé en ce qu'**au moins un des corps de rotation capables de tourner disposés sur l'organe intermédiaire (Z) est formé par une partie d'un palier à roulement.

10. Dispositif selon les revendications 8 et 9, **caractérisé en ce qu'**au moins deux des centres de rotation des corps de rotation capables de tourner disposés sur l'organe intermédiaire (Z) coïncident.

11. Dispositif selon les revendications 1 à 10, **caractérisé en ce que** deux ou plusieurs soupapes (Vi) d'un cylindre sont actionnées par un organe intermédiaire (Z) par l'intermédiaire d'un ou plusieurs organes de sortie (Ai).

12. Dispositif selon les revendications 8 à 11, **caractérisé en ce que** la courbe formant l'articulation curviligne (zg) entre organe intermédiaire (Z) et carter (G) est représentée par un contour formant la région d'arrêt dans le carter ou sur une pièce (g1) fixée dans le carter et par un contour formant la région de commande sur une autre pièce (g2).

13. Dispositif selon la revendication 6, **caractérisé en ce que** la courbe de commande formant l'articulation curviligne (zg) entre organe intermédiaire (Z) et carter (G) est modifiable en termes de translation et de rotation.
